# EUROPÄISCHE PATENTANMELDUNG

(11) **EP 4 762 993 A1**
(43) Veröffentlichungstag der Anmeldung: **24.06.2026**
(21) Anmeldenummer: 25224518.8
(22) Anmeldetag: 17.12.2025
(51) Int. Cl.: A47B 88/463, A47B 88/50, A47B 49/00

(54) **AUSSTOSSVORRICHTUNG FÜR EIN BEWEGBARES MÖBELTEIL UND MÖBEL**

(30) Priorität: 20.12.2024 DE 102024139385
(71) Anmelder: Paul Hettich GmbH & Co. KG, 32278 Kirchlengern (DE)
(72) Erfinder: BATTEFELD, Stefan, 35066 Frankenberg (DE)
(74) Vertreter: Dantz, Jan Henning

(57) **Zusammenfassung**

Eine Ausstoßvorrichtung (1) für ein bewegbares Möbelteil (110, 210) weist ein Gehäuse (2), einen um eine Drehachse () drehbar an dem Gehäuse (2) gelagerten Hebel (3), mindestens einen Kraftspeicher (4), mit dem der Hebel (3) relativ zu dem Gehäuse (2) in eine Drehrichtung vorspannbar ist und eine Rastmechanik auf, um den Hebel (3) mit gespanntem Kraftspeicher (4) lösbar zu verriegeln, wobei der Hebel (3) einen Betätigungsabschnitt (31) aufweist, der mit dem bewegbaren Möbelteil (110, 210) zum Ausstoßen des bewegbaren Möbelteils (110, 210) beim Drehen des Hebels (3) durch die Kraft des Kraftspeichers (4) in Eingriff bringbar ist, wobei der Hebel (3) zum Auslösen der Ausstoßbewegung bei gespanntem Kraftspeicher (4) in einer Auslöserichtung (B) entgegen einer Ausstoßrichtung (A) bewegbar ist, wobei ein Blockierelement zur Blockierung der Auslösebewegung des Hebels (3) in Auslöserichtung (B) relativ zu dem Gehäuse (2). Des Weiteren wird ein Möbel mit einer solchen Ausstoßvorrichtung beschrieben.

## Beschreibung

Die vorliegende Erfindung betrifft eine Ausstoßvorrichtung für ein bewegbares Möbelteil gemäß dem Oberbegriff des Anspruchs 1.

Die Erfindung betrifft des Weiteren ein Möbel mit einem bewegbaren Möbelteil.

Eine gattungsgemäße Ausstoßvorrichtung ist aus der EP 4 388 937 A1 bekannt. Solche Ausstoßvorrichtungen dienen dem Ausstoßen eines bewegbaren Möbelteils aus einem Möbelkorpus.

Die aus der oben genannten Druckschrift bekannte Ausstoßvorrichtung weist einen schwenkbaren Ausstoßhebel auf, der in einer Position mit gespanntem Kraftspeicher verrastbar ist. Soll das bewegbare Möbelteil ausgestoßen werden, wird es entgegen einer Ausstoßrichtung gegen ein Kontaktelement der Ausstoßvorrichtung gedrückt und löst so den Ausstoßhebel aus einer vorgespannten Position, um anschließend das bewegbare Möbelteil in Ausstoßrichtung relativ zum Möbelkorpus zu bewegen bzw. auszustoßen.

Eine solche Ausstoßvorrichtung hat sich in der Praxis bewährt. Problematisch ist, dass es beispielsweise bei einem Transport des Möbels unbeabsichtigt dazu kommen kann, dass die Ausstoßvorrichtung auslöst.

Aufgabe der vorliegenden Erfindung ist es, eine Ausstoßvorrichtung bereitzustellen, mit der ein solches ungewolltes Auslösen zuverlässig verhindert werden kann.

Die gestellte Aufgabe wird durch eine Ausstoßvorrichtung für ein bewegbares Möbelteil mit den Merkmalen des Anspruchs 1 gelöst.

Die erfindungsgemäße Ausstoßvorrichtung für ein bewegbares Möbelteil weist ein Gehäuse auf, einen um eine Drehachse drehbar an dem Gehäuse gelagerten Hebel, einen Kraftspeicher, mit dem der Hebel relativ zu dem Gehäuse in eine Drehrichtung vorspannbar ist, sowie eine Rastmechanik, um den Hebel mit gespanntem Kraftspeicher lösbar zu verriegeln.

Der Hebel weist einen Betätigungsabschnitt mit einem Kontaktelement auf, das mit einem Aktivator des bewegbaren Möbelteils zum Ausstoßen des bewegbaren Möbelteils beim Drehen des Hebels durch die Kraft des Kraftspeichers in Eingriff bringbar ist.

Der Hebel ist dabei zum Auslösen der Ausstoßbewegung bei gespanntem Kraftspeicher in einer Auslöserichtung entgegen einer Ausstoßbewegungsrichtung bewegbar.

Die Ausstoßvorrichtung weist erfindungsgemäß ein Blockierelement zur Blockierung der Auslösebewegung des Hebels in Auslöserichtung relativ zu dem Gehäuse auf.

Durch die Anordnung eines solchen Blockierelements ist es in einfacher Weise ermöglicht, die Auslösung der Ausstoßbewegung wirksam zu verhindern.

Vorteilhafte Ausführungsvarianten der Erfindung sind Gegenstand der Unteransprüche.

Gemäß einer vorteilhaften Ausführungsvariante ist das Blockierelement als bewegbar am Gehäuse gelagertes Schaltelement ausgebildet, das zwischen einer die Auslösebewegung des Hebels blockierenden Blockierstellung und einer die Auslösebewegung des Hebels nicht blockierenden Freigabestellung verstellbar ist.

Die Ausbildung des Blockierelements als am Gehäuse gelagertes Schaltelement hat den Vorteil, dass das Schaltelement als Teil der Ausstoßvorrichtung nicht verlegt oder verloren werden kann. Darüber hinaus ist ein solches Schaltelement einfach zu bedienen.

Das Schaltelement ist gemäß einer vorteilhaften Ausführungsvariante mit einer Sperrkontur versehen, die in der Blockierstellung des Schaltelements in der Bewegungsbahn einer Gegenkontur des Hebels aus der vorgespannten Stellung des Hebels in Auslöserichtung positioniert ist.

Dadurch ist eine mechanische Blockierung der Auslösebewegung des Hebels ermöglicht. Außerdem kann der Hebel nach erfolgtem Ausstoßvorgang auch in der Blockierstellung des Schaltelements in die vorgespannte Vorspannstellung zurückbewegt werden.

Das Schaltelement weist gemäß einer vorteilhaften Weiterbildung eine Anschlagkontur zur Begrenzung der Bewegung des Schaltelements zwischen der Blockierstellung und der Freigabestellung auf.

Dies ermöglicht eine zuverlässige zielgerichtete Bewegung des Schaltelements, die für den Benutzer sicherstellt, dass dieser das Schaltelement entweder in die Blockierstellung oder in die Freigabestellung bewegt hat.

Die Anschlagkontur ist gemäß einer vorteilhaften Weiterbildung als Fensterausnehmung ausgebildet, in die ein am Gehäuse angeordneter Pin vorsteht.

Dadurch ist eine baulich einfache Anschlagkontur ermöglicht.

Zur weiteren Sicherstellung, dass das Schaltelement in einer der beiden Stellungen gehalten ist, weist das Schaltelement eine federnde Rastkontur zur Verrastung des Schaltelements in der Blockierstellung und der Freigabestellung an einem an dem Gehäuse angeordneten Nocken auf.

Das Schaltelement ist bevorzugt als am Gehäuse schwenkbar gelagerter Kippschalter ausgebildet. Ein solcher Kippschalter ist einfach zu bedienen.

Zur einfachen Handhabung des Kippschalters durch den Benutzer sind an einer Betätigungsseite des Kippschalters die Blockierstellung und die Freigabestellung kennzeichnende Markierungen vorgesehen.

Dadurch kann der Benutzer stets direkt am Kippschalter ablesen, ob das Schaltelement sich in der Blockierstellung oder der Freigabestellung befindet.

Gemäß einer alternativen Ausführungsvariante ist das Blockierelement als in einen Spalt zwischen dem Gehäuse und dem Hebel bei gespanntem Kraftspeicher einsetzbarer Blockierschuh ausgebildet.

Ein solcher Blockierschuh stellt eine äußerst einfache Möglichkeit der Verhinderung der Auslösebewegung des Hebels für die Ausstoßbewegung dar.

Zur einfachen Handhabung weist der Blockierschuh neben einem Blockierbereich einen Griffbereich auf, der es dem Benutzer in einfacher Weise ermöglicht, den Blockierschuh in den Spalt zwischen Gehäuse und Hebel einzusetzen bzw. aus diesem herauszunehmen.

Nach einer vorteilhaften Weiterbildung weist der Blockierschuh zwischen dem Blockierbereich und dem Griffbereich einen Stützbereich auf, der mit einer ersten Außenkontur sich an einem Abschnitt des Gehäuses abstützt und mit einem weiteren Abschnitt an einer Seitenfläche des Hebels.

Nach einer weiteren vorteilhaften Weiterbildung weist der Blockierschuh z.B. in dem Stützbereich eine Bohrung auf, um das Herausnehmen bei schlechter Erreichbarkeit zu unterstützen. Der Blockierschuh kann dadurch mit einem geeigneten Werkzeug, beispielsweise mit einem Schraubendreher, aus seiner Position geschoben werden.

Das erfindungsgemäße Möbel mit einem Möbelkorpus und einem bewegbaren Möbelteil zeichnet sich durch eine wie oben beschriebene Ausstoßvorrichtung aus.

Nachfolgend werden bevorzugte Ausführungsbeispiele anhand der beiliegenden Zeichnungen näher erläutert. Es zeigen:
- Figur 1: eine perspektivische Ansicht einer erfindungsgemäßen Ausstoßvorrichtung,
- Figur 2: eine Draufsicht auf die in Figur 1 gezeigte Ausstoßvorrichtung,
- Figur 3: eine Seitenansicht auf die in Figur 1 gezeigte Ausstoßvorrichtung mit Darstellung eines als Kippschalter ausgebildeten Blockierelements,
- Figur 4: eine schematische perspektivische Explosionsdarstellung der in Figur 1 gezeigten Ausstoßvorrichtung,
- Figur 5: eine Schnittdarstellung durch die Ausstoßvorrichtung mit Darstellung des als Kippschalter ausgebildeten Blockierelements in einer Blockierstellung,
- Figur 6: eine der Figur 5 entsprechende Darstellung mit in der Freigabestellung positioniertem Kippschalter bei gespanntem Hebel,
- Figur 7: eine der Figur 6 entsprechende Darstellung der Ausstoßvorrichtung mit in der Freigabeposition positioniertem Kippschalter in der Auslösestellung des Hebels,
- Figur 8: eine der Figur 5 entsprechende Darstellung der Ausstoßvorrichtung mit Kippschalter in der Blockierstellung und Hebel in der Stellung nach dem Ausstoßvorgang,
- Figuren 9 und 10: Schnittdarstellungen des Kippschalters in der Freigabestellung und der Blockierstellung,
- Figur 11: eine perspektivische Ansicht einer alternativen Ausführungsvariante einer erfindungsgemäßen Ausstoßvorrichtung mit als Blockierschuh ausgebildetem Blockierelement vor dem Einsetzen des Blockierelements,
- Figur 12: eine der Figur 11 entsprechende Darstellung mit in die Ausstoßvorrichtung eingesetztem Blockierschuh,
- Figur 13: eine Schnittdarstellung der in Figur 12 gezeigten Ausstoßvorrichtung,
- Figur 14: eine perspektivische Ansicht eines Möbels mit einem als Schubkasten ausgebildeten bewegbaren Möbelteils mit erfindungsgemäßer Ausstoßvorrichtung und
- Figur 15: eine perspektivische Darstellung eines alternativen Möbels mit Möbelkorpus und aus diesem über einen Translations-Rotations-Beschlag bewegbaren Möbelteils mit an dem Translations-Rotations-Beschlag versehener erfindungsgemäßer Ausstoßvorrichtung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Ausstoßvorrichtung, Blockierelement, Hebel, Gehäuse und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 bis 8 ist mit dem Bezugszeichen 1 insgesamt eine Ausführungsvariante einer erfindungsgemäßen Ausstoßvorrichtung bezeichnet. Die Ausstoßvorrichtung 1 weist ein Gehäuse 2 auf, in dem ein Hebel 3 drehbar gelagert ist.

Der Hebel 3 wirkt in Funktion mittelbar oder unmittelbar auf ein bewegbares Möbelteil ein, vorzugsweise auf einen am bewegbaren Möbelteil befestigten Aktivator (nicht dargestellt).

Der Hebel 3 ist durch einen Kraftspeicher 4 in einer Drehrichtung in Öffnungsrichtung des bewegbaren Möbelteils vorgespannt. Eine Rastmechanik der Ausstoßvorrichtung 1 dient dazu, den Hebel 3 mit gespanntem Kraftspeicher 4 lösbar zu verriegeln.

Ein Betätigungsabschnitt 31 des Hebels 3 ist mit dem bewegbaren Möbelteil 110, 210 zum Ausstoßen des bewegbaren Möbelteils 110, 210 beim Drehen des Hebels 3 durch die Kraft des Kraftspeichers 4 in Eingriff bringbar.

Zum Auslösen der Ausstoßbewegung wird der Hebel 3 bei gespanntem Kraftspeicher 4 in einer Auslöserichtung B, gezeigt in Figur 5, entgegen einer Ausstoßrichtung A bewegt.

Um ein unbeabsichtigtes Auslösen der Ausstoßbewegung zu verhindern, weist die Ausstoßvorrichtung 1 ein Blockierelement zur Blockierung der Auslösebewegung des Hebels 3 in Auslöserichtung B relativ zu dem Gehäuse 2 auf.

Bei der in den Figuren 1 bis 8 gezeigten ersten Ausführungsvariante des Blockierelements ist dieses als bewegbar am Gehäuse 2 gelagertes Schaltelement 5, hier in Gestalt eines Kippschalters, ausgebildet, das zwischen einer die Auslösebewegung des Hebels 3 blockierenden Blockierstellung, dargestellt in Figur 5 und einer die Auslösebewegung des Hebels 3 nicht blockierenden Freigabestellung, beispielhaft gezeigt in Figur 6, verstellbar ist.

Wie in Figur 4 gezeigt ist, ist das Gehäuse 2 mit einem U-förmig gebogenen Gehäuseteil 21 ausgebildet. In dieses Gehäuseteil 21 ist ein Einlageelement 22 eingefügt, an dem eine Kurvenführung 10 und eine Steuerkurve 11 ausgebildet sind. Das Einlageelement 22 ist mit einem Steg 12 fluchtend zu einer Aufnahme 23 an dem Gehäuseteil 21 angeordnet, so dass eine Schraube durch die Aufnahme 23, den Steg 12 in eine Lasche des Gehäuseteils 21 eindrehbar ist, so dass diese eine fest verbundene Einheit bilden. Um das Einlageelement 22 in dem Gehäuseteil 21 zu fixieren, sind weitere Schrauben 18 zur Verschraubung des Einlageelements 22 mit dem Gehäuseteil 21 vorgesehen.

Der als zweiarmiger Hebel ausgebildete Hebel 3 ist über eine am Einlageelement 22 angeformte Drehachse 26, die in einer Lageraufnahme 32 des Hebels 3 aufgenommen ist, drehbar gelagert. Ein weiteres Drehachsteil 71 ist an einer Steuerkurve 7 auf der dem Einlageelement 22 abgewandten Seite des Hebels 3 in die Lageraufnahme 32 vorstehend angeformt. An dieser Steuerkurve 7 ist darüber hinaus ein Teilstück einer Kippachse 72 angeformt, das in eine dazu vorgesehene Achsaufnahme im Schaltelement 5 vorsteht.

Weiter ist an dem Gehäuse 2, hier dem Einlageelement 22, eine Kippachse 13 in einer Aufnahme 23 zur Aufnahme des Schaltelements 5 angeformt, um so das Schaltelement 5 kippbar zu lagern.

Zur Begrenzung der Kippbewegung des Schaltelements 5 weist das Schaltelement 5 eine Anschlagkontur 52 auf, die der Begrenzung der Bewegung des Schaltelements 5 zwischen der Blockierstellung und der Freigabestellung dient.

An dem Hebel 3 sind des Weiteren Halter 33 angeformt, die der Halterung jeweils eines der Kraftspeichers 4 dienen, mit denen der Hebel 3 relativ zum Gehäuse 2 vorspannbar ist.

Die Steuerung des Bewegungsablaufs des Hebels 3 relativ zum Gehäuse 2 der Ausstoßvorrichtung 1 ist in der EP 4 388 937 A1 ausführlich erläutert, auf deren Beschreibung hiermit ausdrücklich verwiesen wird.

Wie in der eine Blockierstellung des Schaltelements 5 darstellenden Figur 5 gezeigt ist, weist das Schaltelement 5 eine Sperrkontur 56 auf, die in der Blockierstellung des Schaltelements 5 in der Bewegungsbahn einer Gegenkontur 34 des Hebels 3 aus der vorgespannten Stellung des Hebels 3 in Auslöserichtung B positioniert ist.

Wie in dieser Figur 5 gut zu erkennen ist, ist eine Drehbewegung des Hebels 3 in Richtung B durch die Sperrkontur 56 des Schaltelements 5 blockiert.

Um den Hebel 3 für einen Ausstoßvorgang freizugeben, wird das hier als Kippschalter ausgebildete Schaltelement 5 bei den in den Figuren 5 bis 8 gezeigten Darstellung gegen den Uhrzeigersinn verkippt, um so die die Auslösebewegung des Hebels 3 nicht blockierende Freigabestellung zu erreichen.

In dieser Freigabestellung ist, wie in Figur 6 gut zu erkennen ist, die Sperrkontur 56 außerhalb der Gegenkontur 34 des Hebels 3, so dass, wie in Figur 7 dargestellt ist, der Hebel 3 nun die Auslösebewegung durchführen kann.

Bei dieser Bewegung bewegt sich die Gegenkontur 34 des Hebels 3 in eine Freimachung 57 des Schaltelements 5 und löst damit die Ausstoßbewegung des Hebels 3 aus, bei der der Hebel 3 mit seinem Betätigungsabschnitt 31, wie es in Figur 8 gezeigt ist, gegen den Uhrzeigersinn in Figur 8 nach unten bewegt wurde.

Ein Vorspannen des Hebels 3 in die in Figur 5 gezeigte Stellung des Hebels 3 ist auch bei in der Blockierstellung sich befindendem Schaltelement 5, wie es in Figur 8 gezeigt ist, ohne weiteres möglich.

Um die Kippbewegung des Schaltelements 5 zu begrenzen, ist die Anschlagkontur 52 bei der hier gezeigten Ausführungsvariante als Fensterausnehmung ausgebildet, in die ein am Gehäuse 2 angeordneter Pin 14 vorsteht. Der Pin 14 ist dabei im Bereich der Aufnahme 23 für das Schaltelement 5 aus dem Einlageelement 22 vorstehend angeformt.

Um sicherzustellen, dass sich das Schaltelement 5 stets entweder in der Blockierstellung oder in der Freigabestellung befindet, weist das Schaltelement 5 eine federnde Rastkontur 53 auf, zur Verrastung des Schaltelements 5 in der Blockierstellung und der Freigabestellung an einem an dem Gehäuse 2, hier dem Einlageelement 22 des Gehäuses 2, angeordneten, insbesondere angeformten Nocken 24.

Zur Ausbildung der Elastizität der Rastkontur 53 ist hinter der Rastkontur 53, wie in den Figuren 9 und 10 gut zu erkennen ist, eine Ausnehmung 54 im Schaltelement 5 angeformt. Figur 9 zeigt dabei die Freigabestellung des Schaltelements 5, während Figur 10 die Blockierstellung des Schaltelements 5 zeigt.

Um für den Benutzer eine einfache Möglichkeit zu schaffen, die Freigabestellung des Schaltelements 5 von der Blockierstellung zu unterscheiden, sind an einer Betätigungsseite 51 des Kippschalters die Blockierstellung und die Freigabestellung kennzeichnende Markierungen 55 vorgesehen.

Weiter sind an der Betätigungsseite 51 des Schaltelements 5 vorzugsweise Riffelungen 58 vorgesehen.

In den Figuren 11 bis 13 ist eine alternative Ausführungsvariante eines Blockierelements gezeigt.

Das Blockierelement ist hier in Gestalt eines in einen Spalt 19 zwischen dem Gehäuse 2 und dem Hebel 3 bei gespanntem Kraftspeicher 4 einsetzbarer Blockierschuh 6 ausgebildet.

Der Blockierschuh 6 weist, wie in Figur 11 und Figur 13 gut zu erkennen ist, einen Blockierbereich 61, der in dem Spalt vorgeschoben wird und einen Griffbereich 62 auf.

Zwischen dem Griffbereich 62 und dem Blockierbereich 61 ist beim hier gezeigten Ausführungsbeispiel ein Stützbereich 63 angeformt, der mit einer ersten Außenkontur sich an einem Abschnitt des Gehäuses 2 abstützt und mit einem weiteren Abschnitt an einer Seitenfläche des Hebels 3.

Zudem weist der Blockierschuh 6 im Stützbereich 63 eine Bohrung 64 auf, um das Herausnehmen bei schlechter Erreichbarkeit zu unterstützen. Die Bohrung 64 dient als Werkzeugaufnahme, um den Blockierschuh 6 mit einem geeigneten Werkzeug, beispielsweise mit einem Schraubendreher, aus seiner Position zu schieben.

In Figur 14 ist ein Möbel 100 mit Ausstoßvorrichtung 1 gezeigt.

Das Möbel 100 umfasst einen Möbelkorpus 120 und ein bewegbares Möbelteil 110 in Form eines Schubkastens, der an gegenüberliegenden Seiten jeweils an einer Auszugsführung 130 verfahrbar gehalten ist. Die Auszugsführung 130 wird an einer Seitenwand des Möbelkorpus 120 montiert, an der auch das Gehäuse 2 der Ausstoßvorrichtung 1 fixiert werden kann, so dass der bewegbare Hebel 3 auf das bewegbare Möbelteil wirkt. An dem bewegbaren Möbelteil 110 oder an der bewegbaren Schiene der Auszugsführung 130 kann ein Aktivator 190 angeordnet sein, um die Ausstoßvorrichtung 1 auszulösen. Alternativ kann die Ausstoßvorrichtung auch an dem bewegbaren Möbelteil 110 und der Aktivator 190 am Möbelkorpus 120 angeordnet sein.

Figur 15 zeigt ein anderes Möbel 200, das einen Möbelkorpus 220 in Gestalt eines Schrankes mit einem Boden und einem Oberboden aufweist, zwischen denen ein bewegbares Möbelteil 210 in Form eines sich translatorisch und rotatorisch zu dem Möbelkorpus 220 bewegbaren Möbelteils 210 gehalten ist.

Das bewegbare Möbelteil 210 ist hier über einen Translations-Rotations-Beschlag 230 translatorisch und rotatorisch gelagert. Hier sind zwei Ausstoßvorrichtungen 1 vorgesehen, um das bewegbare Möbelteil 210 aus jeweils einer Endposition, die einer Schließposition entspricht, auswerfen zu können. Das bewegbare Möbelteil 210 ist hier in zwei Endpositionen verrastbar. An dem bewegbaren Möbelteil 210 oder an der bewegbaren Komponente des Translations-Rotations-Beschlags 230 kann mindestens ein Aktivator angeordnet sein, um die Ausstoßvorrichtung 1 auszulösen. Alternativ kann die Ausstoßvorrichtung auch an dem bewegbaren Möbelteil 210 und der mindestens eine Aktivator am Möbelkorpus 220 angeordnet sein.

Eine solche Ausstoßvorrichtung 1 kann auch für andere Möbel- oder Haushaltsgeräte eingesetzt werden, um ein bewegbares Möbelteil in einer Ausgangsposition verrasten zu können und dieses dann durch eine Entriegelung ausstoßen zu können, wobei das Ausstoßen sowohl als lineare Bewegung als auch als Schwenk- oder Drehbewegung oder als kombinierte Translations-Rotations-Bewegung ausgebildet sein kann.

### Bezugszeichenliste

- 1: Ausstoßvorrichtung

- 2: Gehäuse
- 21: Gehäuseteil
- 22: Einlageelement
- 23: Aufnahme
- 24: Nocken
- 26: Drehachse

- 3: Hebel
- 31: Betätigungsabschnitt
- 32: Lageraufnahme
- 33: Halter
- 34: Gegenkontur

- 4: Kraftspeicher

- 5: Schaltelement
- 51: Betätigungsseite
- 52: Anschlagkontur
- 53: Rastkontur
- 54: Ausnehmung
- 55: Markierung
- 56: Sperrkontur
- 57: Freimachung
- 58: Riffelung

- 6: Blockierschuh
- 61: Blockierbereich
- 62: Griffbereich
- 63: Stützbereich
- 64: Bohrung

- 7: Steuerkurve
- 71: Drehachsteil
- 72: Kippachse

- 10: Kurvenführung
- 11: Steuerkurve
- 12: Steg
- 13: Kippachse
- 14: Pin
- 18: Schraube
- 19: Spalt

- 100: Möbel
- 110: Möbelteil
- 120: Möbelkorpus
- 130: Auszugsführung
- 190: Aktivator

- 200: Möbel
- 210: Möbelteil
- 220: Möbelkorpus
- 230: Translations-Rotations-Beschlag

- A: Ausstoßrichtung
- B: Auslöserichtung

## Patentansprüche

1. Ausstoßvorrichtung (1) für ein bewegbares Möbelteil (110, 210), aufweisend
- ein Gehäuse (2),
- einen um eine Drehachse (26) drehbar an dem Gehäuse (2) gelagerten Hebel (3),
- mindestens einen Kraftspeicher (4), mit dem der Hebel (3) relativ zu dem Gehäuse (2) in eine Drehrichtung vorspannbar ist,
- eine Rastmechanik, um den Hebel (3) mit gespanntem Kraftspeicher (4) lösbar zu verriegeln,
- wobei der Hebel (3) einen Betätigungsabschnitt (31) aufweist, der mit dem bewegbaren Möbelteil (110, 210) zum Ausstoßen des bewegbaren Möbelteils (110, 210) beim Drehen des Hebels (3) durch die Kraft des Kraftspeichers (4) in Eingriff bringbar ist,
- wobei der Hebel (3) zum Auslösen der Ausstoßbewegung bei gespanntem Kraftspeicher (4) in einer Auslöserichtung (B) entgegen einer Ausstoßrichtung (A) bewegbar ist,
**gekennzeichnet durch**
- ein Blockierelement zur Blockierung der Auslösebewegung des Hebels (3) in Auslöserichtung (B) relativ zu dem Gehäuse (2).

2. Ausstoßvorrichtung nach Anspruch 1, **dadurch gekennzeichnet, dass** das Blockierelement als bewegbar am Gehäuse (2) gelagertes Schaltelement (5) ausgebildet ist, das zwischen einer die Auslösebewegung des Hebels (3) blockierenden Blockierstellung und einer die Auslösebewegung des Hebels (3) nicht blockierenden Freigabestellung verstellbar ist.

3. Ausstoßvorrichtung nach Anspruch 2, **dadurch gekennzeichnet, dass** das Schaltelement (5) eine Sperrkontur (56) aufweist, die in der Blockierstellung des Schaltelements (5) in der Bewegungsbahn einer Gegenkontur (34) des Hebels (3) aus der vorgespannten Stellung des Hebels (3) in Auslöserichtung (B) positioniert ist.

4. Ausstoßvorrichtung nach Anspruch 2 oder 3, **dadurch gekennzeichnet, dass** das Schaltelement (5) eine Anschlagkontur (52) zur Begrenzung der Bewegung des Schaltelements (5) zwischen der Blockierstellung und der Freigabestellung aufweist.

5. Ausstoßvorrichtung nach Anspruch 4, **dadurch gekennzeichnet, dass** die Anschlagkontur (52) als Fensterausnehmung ausgebildet ist, in die ein am Gehäuse (2) angeordneter Pin (14) vorsteht.

6. Ausstoßvorrichtung nach Anspruch 3 oder 4, **dadurch gekennzeichnet, dass** das Schaltelement (5) eine federnde Rastkontur (53) zur Verrastung des Schaltelements (5) in der Blockierstellung und der Freigabestellung an einem an dem Gehäuse (2) angeordneten Nocken (24) aufweist.

7. Ausstoßvorrichtung nach einem der Ansprüche 2 bis 6, **dadurch gekennzeichnet, dass** das Schaltelement (5) als schwenkbar am Gehäuse (2) gelagerter Kippschalter ausgebildet ist.

8. Ausstoßvorrichtung nach Anspruch 4, **dadurch gekennzeichnet, dass** an einer Betätigungsseite (51) des Kippschalters die Blockierstellung und die Freigabestellung kennzeichnende Markierungen (55) vorgesehen sind.

9. Ausstoßvorrichtung nach Anspruch 1, **dadurch gekennzeichnet, dass** das Blockierelement als in einen Spalt (19) zwischen dem Gehäuse (2) und dem Hebel (3) bei gespanntem Kraftspeicher (5) einsetzbarer Blockierschuh (6) ausgebildet ist.

10. Ausstoßvorrichtung nach Anspruch 9, **dadurch gekennzeichnet, dass** der Blockierschuh (6) einen Blockierbereich (61) und einen Griffbereich (62) aufweist.

11. Ausstoßvorrichtung nach Anspruch 10, **dadurch gekennzeichnet, dass** der Blockierschuh (6) zwischen dem Blockierbereich (61) und dem Griffbereich (62) einen Stützbereich (63) aufweist.

12. Ausstoßvorrichtung nach Anspruch 9 oder 10, **dadurch gekennzeichnet, dass** der Blockierschuh (6) eine Bohrung (64) als Werkzeugaufnahme aufweist.

13. Möbel (100, 200) mit einem Möbelkorpus (120, 220) und einem relativ zu dem Möbelkorpus (120, 220) bewegbaren Möbelteil (110, 210), das über eine Ausstoßvorrichtung (1) nach einem der vorhergehenden Ansprüche bewegbar ist.
